# EUROPÄISCHE PATENTSCHRIFT

(11) **EP 2 548 666 B1**
(45) Veröffentlichungstag und Bekanntmachung des Hinweises auf die Patenterteilung: **26.02.2014**
(21) Anmeldenummer: 12171604.7
(22) Anmeldetag: 12.06.2012
(51) Int. Cl.: B21D 5/08, B21B 1/098

(54) **Verfahren zum Herstellen eines Profils aus einem Blechband**
Method for producing a profile from sheet metal
Procédé de fabrication dýun profilé à partir d'une bande de tôle

(30) Priorität: 13.07.2011 DE 102011079095
(43) Veröffentlichungstag der Anmeldung: 23.01.2013
(73) Patentinhaber: HILTI Aktiengesellschaft, 9494 Schaan (LI)
(72) Erfinder: Domani, Guenter, 88138 Weissensberg (DE); Wiedner, Christoph, 6800 Feldkirch (AT)

(56) Entgegenhaltungen:
- EP-A1- 2 108 469
- WO-A1-2010/009751
- CH-A5- 568 111
- JP-A- 6 246 301

## Beschreibung

Die Erfindung betrifft ein Verfahren zum Herstellen eines Profils aus einem Blechband gemäß dem Oberbegriff des Anspruchs 1 (siche z.B. EP-A-2 108 469.

Es sind Walzprofilierverfahren bekannt, bei denen durch Biegeoperationen Schienenprofile aus einem Blechband erzeugt werden. Ein solches Verfahren geht beispielsweise aus der EP0736345A1 hervor. Weiterhin ist es, beispielsweise aus der EP2025420A1 und der EP2085163A1 bekannt, die Wandstärke des Metalls im Rahmen des Walzprofilierverfahrens lokal zu reduzieren. Hierdurch kann berücksichtigt werden, dass ein Profil aus statischen Gründen häufig nicht zwingend eine über den Profilumfang konstante Wandstärke aufweisen muss. Insbesondere kann in den weniger belasteten Abschnitten des Profils die Wandstärke partiell reduziert und somit Material eingespart werden.

Bei den vorgenannten Ausdünnverfahren ist der Aufwand umso höher, je grösser der Anteil der auszudünnenden Querschnittsbereiche am Gesamtprofilquerschnitt ist. Damit ist ein Profil, welches nur punktuell eine grosse Wandstärke und im überwiegenden Teil des Querschnitts eine kleine Wandstärke aufweisen soll, mit einem Ausdünnverfahren häufig nicht wirtschaftlich herstellbar. Ferner kann der maximale Blechdickenunterschied, der beim Ausdünnen erreicht werden kann, begrenzt sein.

Beim lokalen Ausdünnen des Profilblechs in einem Walzprofilierverfahren können im Bereich der Wandstärkenreduktion Materialanhäufungen auftreten. Aus der EP2065532A1 ist bekannt, diese Materialanhäufungen an den Biegungen des Profils vorzusehen. Gemäss der EP2065532A1 sind die Materialanhäufungen aber mit der Wandstärkenreduktion verknüpft, so dass sie häufig nicht frei positioniert werden können.

Aus der WO10009751A1 ist es bekannt, im Rahmen der Profilherstellung die Bandkante des Blechbandes zu stauchen und aufzudicken. Auch hier ist die Wandstärkenverdickung nicht frei positionierbar.

Aufgabe der Erfindung ist es, ein Verfahren zum Herstellen eines Profils aus einem Blechband anzugeben, welches bei besonders hoher Wirtschaftlichkeit und Zuverlässigkeit die Herstellung besonders vielfältig gestalteter Profile ermöglicht.

Die Aufgabe wird erfindungsgemäss durch ein Verfahren mit den Merkmalen des Anspruchs 1 gelöst. Bevorzugte Ausführungsformen sind in den abhängigen Ansprüchen angegeben.

Nach der Erfindung ist ein Verfahren zum Herstellen eines Profils aus einem Blechband vorgesehen, bei dem das Blechband in einer ersten Stufe zumindest zweifach umgebogen wird, so dass, im Querschnitt des Blechbandes gesehen, ein Mittelabschnitt sowie zwei Flankenabschnitte gebildet werden, welche von zwei gegenüberliegenden Endbereichen des Mittelabschnitts winklig abstehen, und in einer an die erste Stufe anschliessenden zweiten Stufe der Mittelabschnitt mittels zweier komplementärer Walzenanordnungen, die an den beiden gegenüberliegenden Endbereichen des Mittelabschnitts angreifen, gestaucht wird und dabei das Blechband lokal aufgedickt wird.

Ein Grundgedanke der Erfindung kann darin gesehen werden, das Blechband zumindest zweifach umzubiegen und den dabei entstehenden Mittelabschnitt an seinen beiden Enden so zu stauchen, dass es zu einer lokalen Aufdickung im Bereich des Mittelabschnitts kommt. Erfindungsgemäss werden Profilquerschnittsbereiche mit erhöhter Wandstärke also nicht dadurch erhalten, dass benachbarte Bereiche ausgedünnt werden, sondern sie werden durch gezieltes Aufdicken erhalten. Die zweifache Biegung erlaubt es, die Stauchkräfte besonders einfach und zuverlässig in den Mittelabschnitt einzuleiten, da durch die zweifache Biegung die Stirnseiten der gegenüberliegenden Endbereiche des Mittelabschnitts frei zugänglich sind. Da die Biegungen grundsätzlich an beliebiger Stelle in den Querschnitt eingebracht werden können, können erfindungsgemäss auch die Aufdickungen weitestgehend frei im Querschnitt positioniert werden.

Durch die Erfindung können an nahezu beliebiger Stelle im Blechband eine oder mehrere Aufdickungen erzeugt werden. Dabei ist es auch wirtschaftlich möglich, einen Querschnitt zu erzeugen, bei dem nur kleine Bereiche eine grosse Wandstärke und grosse Bereiche eine kleine Wandstärke aufweisen.

Vorzugsweise ist das erfindungsgemässe Verfahren ein Kaltwalzverfahren, das insbesondere auf einer Kaltwalzanlage durchgeführt werden kann. Nach der Erfindung weist zumindest eine der Walzenanordnungen zumindest eine Aussparung auf, in welche der Werkstoff beim Stauchvorgang in der zweiten Stufe fliesst und dabei zumindest eine lokale Aufdickung erzeugt.

Erfindungsgemäss erfolgt das Stauchen in der Ebene des Mittelabschnitts, das heisst die Stauchkräfte wirken zumindest annähernd parallel zu den Flachseiten des Mittelabschnitts. Das Biegen erfolgt erfindungsgemäss um Biegeachsen, die zumindest annähernd parallel zur Längsachse des Blechbandes verlaufen. Das zumindest zweifache Umbiegen kann simultan oder nacheinander erfolgen. Demgemäss kann die erste Stufe auch mehrere Einzelstufen umfassen. Jede Walzenanordnung kann eine Walze oder mehrere koaxial angeordnete Walzen aufweisen. Das Blechband kann insbesondere ein Metallblechband sein.

Das Umbiegen in der ersten Stufe kann vorzugsweise durch Walzprofilieren erfolgen. Grundsätzlich sind aber auch andere Umformtechniken möglich. Das Umbiegen in der ersten Stufe kann insbesondere ohne nennenswerte Beeinflussung der Wandstärke erfolgen, d.h. in der ersten Stufe ändert sich die Wandstärke maximal um 10% vorzugsweise maximal um 5% oder 1%, wobei bevorzugt in der ersten Stufe nur eine Verringerung der Wandstärke und keine Vergrösserung der Wandstärke vorgesehen ist.

Grundsätzlich kann nach der Erfindung vorgesehen sein, dass die Biegungen beibehalten werden und auch im fertigen Profil noch vorhanden sind. Hierdurch kann die Profilherstellung weiter vereinfacht werden. Alternativ kann vorgesehen sein, zumindest eine der Biegungen nach dem Stauchen und Aufdicken wieder aufzuheben. In diesem Fall ist diese Biegung lediglich eine Hilfsstruktur zur Herstellung der Aufdickung, die im fertigen Profil aber nicht mehr vorhanden ist. Gemäss dieser Ausführungsform ist die Freiheit bei der Positionierung der Verdickung noch weiter erhöht.

Erfindungsgemäss weist die erste Walzenanordnung eine erste Drehachse und die zweite Walzenanordnung eine zweite Drehachse auf, wobei die Drehachsen zweckmässigerweise parallel verlaufen. Zwischen den beiden Walzenanordnungen ist ein Walzspalt gebildet, durch den das Blechband durchgeführt wird.

Beispielsweise für eine besonders effiziente Krafteinleitung ist es vorteilhaft, dass der Mittelabschnitt beim Stauchen, im Querschnitt des Blechbandes gesehen, zumindest annähernd senkrecht zur Drehachse der ersten Walzenanordnung und/oder der Drehachse der zweiten Walzenanordnung verläuft. Unter einem zumindest annähernd senkrechten Verlauf wird verstanden, dass der Winkel zwischen dem Mittelabschnitt, insbesondere zwischen den Flachseiten des Mittelabschnitts, und den Drehachsen 90° +/- 10°, insbesondere 90° +/- 5°, vorzugsweise 90° +/- 1 ° beträgt. Gemäss dieser Ausführungsform wird der Mittelabschnitt also zumindest annähernd senkrecht zu den Walzachsen durch den Walzspalt geführt, so dass die durch die Walzen aufgebrachten Stauchkräfte in der Ebene des Mittelabschnitts liegen. In der Regel ist es vorteilhaft, Hinterschneidungen im Bandquerschnitt zu vermeiden, so dass die oben genannten Winkel zweckmässigerweise kleiner 90° sein können.

Eine weitere bevorzugte Ausführungsform der Erfindung liegt darin, dass der erste Flankenabschnitt, im Querschnitt des Blechbandes gesehen, zumindest annähernd rechtwinklig vom Mittelabschnitt absteht, und/oder dass der zweite Flankenabschnitt, im Querschnitt des Blechbandes gesehen, zumindest annähernd rechtwinklig vom Mittelabschnitt absteht. Durch die rechtwinklige Anordnung sind einerseits die Endbereiche des Mittelabschnitts für die Walzenanordnungen besonders gut zugänglich, so dass der apparative Aufwand besonders gering ist. Andererseits können die Flankenabschnitte und/oder der Mittelabschnitt bei einer solchen Anordnung besonders einfach und zuverlässig während des Stauchens abgestützt werden, so dass unerwünschte Deformationen vermieden werden. Unter einem zumindest annähernd rechtwinkligen Abstehen wird verstanden, dass der jeweilige Flankenabschnitt und der Mittelabschnitt, insbesondere die Flachseiten des jeweiligen Flankenabschnitts und die Flachseiten des Mittelabschnitts, einen Winkel von 90° +/- 10°, insbesondere 90° +/- 5°, vorzugsweise 90° +/- 1 ° einschliessen. In der Regel ist es vorteilhaft, Hinterschneidungen im Bandquerschnitt zu vermeiden, so dass die genannten Winkel zweckmässigerweise kleiner 90° sein können.

Eine andere Ausführungsvariante der Erfindung liegt darin, dass die beiden Flankenabschnitte an gegenüberliegenden Flachseiten des Mittelabschnitts vom Mittelabschnitt vorstehen. Demgemäss bilden die drei Abschnitte im Querschnitt des Blechbandes zumindest annähernd eine Z-Form, wobei die beiden Aussenschenkel der Z-Form durch die Flankenabschnitte und der Mittelschenkel der Z-Form durch den Mittelabschnitt gebildet werden. Gemäss dieser Ausführungsvariante können die beiden Walzenanordnungen den Mittelabschnitt während des Stauchens auf beiden Seiten abstützen, so dass die Fertigungspräzision und Fertigungszuverlässigkeit weiter gesteigert werden können.

Überdies ist es zweckmässig, dass das Blechband in der zweiten Stufe an zumindest einem der Endbereiche des Mittelabschnitts, insbesondere in beiden Endbereichen, lokal aufgedickt wird. Diese Ausführungsform berücksichtigt, dass die Endbereiche des Mittelabschnitts, also die Übergangsbereiche zwischen dem Mittelabschnitt und den abgewinkelten Flanschbereichen, in einem Profil häufig besonders belastet sind. Die Ausführungsform sieht vor, diese besonders belasteten Bereiche durch gezieltes lokales Aufdicken zu stärken.

Das erfindungsgemässe Verfahren kann auch mit anderen die Blechstärke beeinflussenden Verfahren wie z.B. Bandprofilwalzen oder Bandkantenaufstauchen kombiniert werden. Durch die Kombination von erfindungsgemäss erzeugten lokalen Aufdickungen mit lokalen Ausdünnungen, die in der zweiten Stufe oder in einer zusätzlichen Verfahrensstufe am selben Blechband erzeugt werden, kann ein sehr grosser Wandstärkenbereich wirtschaftlich nutzbar gemacht werden, wodurch der Materialeinsatz z.B. bei der Fertigung von Profilschienen optimiert werden kann.

Besonders bevorzugt ist es, dass in der zweiten Stufe zumindest einer der beiden Flankenabschnitte, insbesondere beide Flankenabschnitte, von den Walzenanordnungen ausgedünnt wird. Gemäss dieser Ausführungsform werden in der zweiten Stufe mit denselben komplementären Walzenanordnungen zugleich Aufdickungen und Ausdünnungen erzeugt, so dass im Profil bei besonders geringem Aufwand besonders grosse Wandstärkenvariationen erzeugt werden können.

Um grössere Bereiche des Blechbandes aufzudicken, kann es vorteilhaft sein, dass in einer an die zweite Stufe anschliessenden dritten Stufe der Mittelabschnitt mittels zweier weiterer komplementärer Walzenanordnungen, die an den beiden gegenüberliegenden Endbereichen des Mittelabschnitts angreifen, weiter gestaucht wird und dabei die lokale Aufdickung vergrössert wird. Es können auch noch weitere solcher Stauchstufen vorgesehen werden, so dass der Mittelabschnitt mehrfach in der Höhe reduziert und die Aufdickung ebenfalls mehrfach vergrössert wird.

Ein Breiten des Profils während des Stauchens in der zweiten Stufe kann beispielsweise durch seitliche Stützrollen oder/und durch einen Absatz in den Walzenanordnungen vermieden werden. Eventuell ist das Verfahren aber auch ohne Einsatz solcher Hilfswerkzeuge bzw. Hilfsgeometrien durchführbar.

Eine weitere vorteilhafte Fortbildung der Erfindung besteht darin, dass das Blechband in der ersten Stufe zumindest vierfach umgebogen wird, so dass, im Querschnitt des Blechbandes gesehen, ein weiterer Mittelabschnitt gebildet wird, an dessen gegenüberliegenden Endbereichen jeweils ein Flankenabschnitt winklig absteht, und dass in der an die erste Stufe anschliessenden zweiten Stufe die beiden Mittelabschnitte mittels der beiden komplementären Walzenanordnungen gestaucht werden. Demgemäss werden durch die beiden Walzenanordnungen zugleich zwei Mittelabschnitte gestaucht und dabei das Blechband an zumindest zwei Stellen im Querschnitt des Blechbandes lokal aufgedickt, so dass die Wirtschaftlichkeit des Verfahrens noch weiter gesteigert werden kann.

Besonders zweckmässig ist es, dass die beiden Mittelabschnitte im Querschnitt des Blechbandes gesehen zumindest annähernd parallel verlaufen. Hierdurch kann die Stauchkraft besonders effektiv in beide Mittelabschnitte zugleich eingeleitet werden. Unter einem zumindest annähernd parallelen Verlauf wird verstanden, dass die beiden Mittelabschnitte, insbesondere ihre Flachseiten, einen Winkel von kleiner 10°, insbesondere kleiner 5° oder 1° einschliessen.

Weiter vorteilhaft ist es, dass ein gemeinsamer Flankenabschnitt vorgesehen ist, der von beiden Mittelabschnitten winklig absteht. Demgemäss kann das Blechband nach der ersten Stufe im Querschnitt des Blechbandes bereichsweise eine U-Form aufweisen, wobei die Seitenschenkel der U-Form durch die beiden Mittelabschnitte und der Mittelschenkel der U-Form durch den gemeinsamen Flankenabschnitt gebildet wird.

Nach der Erfindung wird in der ersten Stufe eine Profilform erzeugt, welche zumindest einen zumindest annähernd senkrechten Abschnitt, den Mittelabschnitt, beinhaltet. Nachfolgend wird diese Profilform durch komplementäre Walzenanordnungen geführt, die einen Walzspalt bilden, der niedriger ist als der senkrechte Mittelabschnitt, was zu einer Stauchung des Mittelabschnitts führt.

Die Erfindung wird nachfolgend anhand bevorzugter Ausführungsbeispiele näher erläutert, die schematisch in den beiliegenden Figuren dargestellt sind. In den Figuren zeigen schematisch:
- Figuren 1 bis 4:: Querschnittsansichten eines Blechbandes in aufeinanderfolgenden Prozessstadien eines erfindungsgemässen Verfahrens gemäss einer ersten Ausführungsform; und
- Figur 5: eine Querschnittsansicht eines Blechbandes im Prozessstadium entsprechend Figur 3 eines erfindungsgemässen Verfahrens gemäss einer zweiten Ausführungsform.

Gleich wirkende Elemente sind in den Figuren mit denselben Bezugszeichen gekennzeichnet.

Die Figuren 1 bis 4 zeigen Querschnittsansichten eines Blechbandes in aufeinanderfolgenden Prozessstadien eines ersten Ausführungsbeispiels eines erfindungsgemässen Verfahrens.

Ausgangsmaterial des Verfahrens ist ein ungebogenes, ebenes Blechband 1 wie in Figur 1 dargestellt.

In einer ersten Stufe des Verfahrens wird das Blechband 1, vorzugsweise durch Walzprofilieren, zweifach umgebogen, wobei das Umbiegen um Biegeachsen erfolgt, die sich in Längsrichtung des Blechbandes, also senkrecht zur Zeichenebene der Figuren 1 bis 4 erstrecken. Durch das Umbiegen wird die in Figur 2 gezeigte stufenförmige Struktur mit einem Mittelabschnitt 10 und zwei winklig, insbesondere rechtwinklig, hierzu angeordneten Flankenabschnitten 13 und 14 erhalten, wobei die Flankenabschnitte 13 und 14 an gegenüberliegenden Endbereichen 23 beziehungsweise 24 vom Mittelabschnitt 10 abstehen. Die beiden Flankenabschnitte 13 und 14 weisen dabei in entgegengesetzte Richtungen, d.h. sie stehen jeweils von gegenüberliegenden Flachseiten 17 beziehungsweise 18 vom Mittelabschnitt 10 vor. Es wird also eine im Querschnitt zweifach rechtwinklig abgewinkelte Struktur erhalten, bei welcher der Mittelabschnitt 10 senkrecht zu den beiden Flankenabschnitten 13 und 14 verlaufend zwischen den beiden Flankenabschnitten 13, 14 angeordnet ist.

Sodann wird das entsprechend Figur 2 deformierte Blechband 1 wie in Figur 3 gezeigt durch einen Walzspalt geführt, der zwischen zwei korrespondierenden Walzenanordnungen 43 und 44 ausgebildet ist, wobei die Walzenanordnungen 43 und 44 jeweils um eine Drehachse 53 beziehungsweise 54 drehbar sind. Das Blechband 1 wird so zwischen den beiden Walzenanordnungen 43 und 44 hindurchgeführt, dass, im Querschnitt des Blechbandes 1 gesehen, die beiden Flankenabschnitte 13 und 14 parallel zu den beiden Drehachsen 53 und 54 und der Mittelabschnitt 10 senkrecht zu den beiden Drehachsen 53 und 54 verlaufen. Beim Durchführen des Blechbandes 1 wirken, wie durch die Pfeile S angedeutet, parallel zu der Ebene und den Flachseiten 17, 18 des Mittelabschnitts 10 gerichtete Stauchkräfte auf die Endbereiche 23, 24 des Mittelabschnitts 10, welche den Mittelabschnitt 10 in seinen Endbereichen 23, 24 aufstauchen und aufdicken. Beim Stauchen verdrängtes Material kann in Aussparungen 63 und 64 fliessen, welche an den beiden Walzenanordnungen 43 beziehungsweise 44 im Bereich der Endbereiche 23 beziehungsweise 24 gebildet sind, und dabei Aufdickungen bilden. Ergebnis ist das in Figur 4 gezeigte Blechband 1, bei dem das Blech an den Endbereichen 23, 24 des Mittelabschnitts aufgedickt ist. Um einen besonders zuverlässigen Materialfluss zu gewährleisten ist die Länge der Aussparungen 63 und 64, senkrecht zu den beiden Drehachsen 53 und 54 betrachtet, kleiner als die Knicklänge des Mittelabschnitts 10.

Wie Figur 3 weiter zeigt, weist die erste Walzenanordnung 43 einen durchmesserkleineren Bereich 91 und einen durchmessergrösseren Bereich 92 auf. Ebenso weist die zweite Walzenanordnung 44 einen durchmesserkleineren Bereich 96 und einen durchmessergrösseren Bereich 95 auf, wobei der durchmesserkleinere Bereich 91 der ersten Walzenanordnung 43 dem durchmessergrössere Bereich 95 der zweiten Walzenanordnung 44 gegenüberliegt und der durchmessergrössere Bereich 92 der ersten Walzenanordnung 43 dem durchmesserkleineren Bereich 96 der zweiten Walzenanordnung 44 gegenüberliegt. Zwischen den Bereichen 91 und 95 wird der erste Flankenabschnitt 13 hindurchgeführt und dabei vorzugsweise ausgedünnt. Zwischen den Bereichen 92 und 96 wird der zweite Flankenabschnitt 14 hindurchgeführt und dabei ebenfalls vorzugsweise ausgedünnt. Der Mittelabschnitt 10 wird in der zweiten Stufe beim Stauchen von den beiden durchmessergrösseren Bereichen 95 und 92, die an den Flachseiten 17 beziehungsweise 18 anliegen, quer zur Richtung der Stauchkräfte S gestützt, so dass eine unerwünschte Deformation des Mittelabschnitts 10 verhindert ist.

Der zweite Schritt, d.h. der Stauchschritt, gemäss einer alternativen Ausführungsform der Erfindung ist in Figur 5 dargestellt. Gemäss Figur 5 wird das Blechband im ersten Schritt vierfach umgebogen, so dass zwei parallel verlaufende Mittelabschnitte 10 und 11 erhalten werden, die durch einen gemeinsamen Flankenabschnitt 14 verbunden sind. Vom ersten Mittelabschnitt 10 steht überdies ein weiterer Flankenabschnitt 13 ab und vom zweiten Mittelabschnitt 11 ein weiterer Flankenabschnitt 15. Der gemeinsame Flankenabschnitt 14 bildet dabei mit den beiden Mittelabschnitten 10 und 11 im Querschnitt eine U-Form. Insgesamt weist das Blechband im Querschnitt eine Hutform auf. Bei dem in Figur 5 dargestellten Stauchschritt werden die Mittelabschnitte 10 und 11 durch die beiden Walzenanordnungen 43, 44 simultan aufgestaucht und aufgedickt.

Beim Ausführungsbeispiel der Figur 5 sind die beiden Walzenanordnungen 43, 44 jeweils spiegelsymmetrisch ausgebildet. Die erste Walzenanordnung 43 weist einen durchmesserkleineren Bereich 71, daneben einen mittigen durchmessergrösseren Bereich 72 und daneben einen weiteren durchmesserkleineren Bereich 73 auf. Die korrespondierende zweite Walzenanordnung 44 weist einen durchmessergrösseen Bereich 74, daneben einen durchmesserkleineren Bereich 75 und daneben einen weiteren durchmessergrösseren Bereich 76 auf. Dabei liegen jeweils die Bereiche 71 und 74, 72 und 75 sowie 73 und 76 gegenüber. Beim Stauchen stützen die Bereiche 74 und 72 den ersten Mittelabschnitt 10 an seinen Flachseiten ab und die Bereich 72 und 76 stützen den zweiten Mittelabschnitt 11 an seinen Flachseiten ab.

Wie das Ausführungsbeispiel der Figur 5 weiter zeigt, kann zumindest einer der äusseren Flankenabschnitte 13 bzw. 15 seitlich mittels Stützrollen 103 bzw. 105 abgestützt werden. Diese Stützrollen 103 bzw. 105 können insbesondere Teil der zweiten Walzenanordnung 44 sein. Eine oder mehrere seitliche Stützrollen, die an zumindest einem Endbereich des Blechbandes 10 wirken, können auch bei den anderen beschriebenen Ausführungsbeispielen vorgesehen sein.

## Patentansprüche

1. Verfahren zum Herstellen eines Profils aus einem Blechband (1), bei dem
- das Blechband (1) in einer ersten Stufe zumindest zweifach umgebogen wird, so dass, im Querschnitt des Blechbandes (1) gesehen, ein Mittelabschnitt (10) sowie zwei Flankenabschnitte (13, 14) gebildet werden, welche von zwei gegenüberliegenden Endbereichen (23, 24) des Mittelabschnitts (10) winklig abstehen,
**dadurch gekennzeichnet, dass**
- in einer an die erste Stufe anschliessenden zweiten Stufe der Mittelabschnitt (10) mittels zweier komplementärer Walzenanordnungen (43, 44), die an den beiden gegenüberliegenden Endbereichen (23 bzw. 24) des Mittelabschnitts (10) angreifen, gestaucht wird und dabei das Blechband (1) lokal aufgedickt wird.

2. Verfahren nach Anspruch 1,
**dadurch gekennzeichnet,**
**dass** die erste Walzenanordnung (43) eine erste Drehachse (53) und die zweite Walzenanordnung (44) eine zweite Drehachse (54) aufweist, und
**dass** der Mittelabschnitt (10) beim Stauchen, im Querschnitt des Blechbandes (1) gesehen, zumindest annähernd senkrecht zur Drehachse (53) der ersten Walzenanordnung (43) und/oder der Drehachse (54) der zweiten Walzenanordnung (44) verläuf, so dass der Winkel zwischen dem Mittelabschnitt und den Drehachsen 90° +/- 10° beträgt.

3. Verfahren nach einem der vorstehenden Ansprüche,
**dadurch gekennzeichnet,**
**dass** der erste Flankenabschnitt (13), im Querschnitt des Blechbandes (1) gesehen, zumindest annähernd rechtwinklig vom Mittelabschnitt (10) absteht, und
**dass** der zweite Flankenabschnitt (14), im Querschnitt des Blechbandes (1) gesehen, zumindest annähernd rechtwinklig vom Mittelabschnitt (10) absteht, so dass der jeweilige Flanker abschnitt und der Mittelabschnitt einen Winkel von 90° +/- 10° einschliessen.

4. Verfahren nach einem der vorstehenden Ansprüche,
**dadurch gekennzeichnet,**
**dass** die beiden Flankenabschnitte (13, 14) an gegenüberliegenden Flachseiten (17, 18) des Mittelabschnitts (10) vom Mittelabschnitt (10) vorstehen.

5. Verfahren nach einem der vorstehenden Ansprüche,
**dadurch gekennzeichnet,**
**dass** das Blechband (1) in der zweiten Stufe an zumindest einem der Endbereiche (23, 24) des Mittelabschnitts (10) lokal aufgedickt wird.

6. Verfahren nach einem der vorstehenden Ansprüche,
**dadurch gekennzeichnet,**
**dass** in der zweiten Stufe zumindest einer der beiden Flankenabschnitte (13, 14) von den Walzenanordnungen (43, 44) ausgedünnt wird.

7. Verfahren nach einem der vorstehenden Ansprüche,
**dadurch gekennzeichnet,**
- **dass** das Blechband (1) in der ersten Stufe zumindest vierfach umgebogen wird, so dass, im Querschnitt des Blechbandes (1) gesehen, ein weiterer Mittelabschnitt (11) gebildet wird, an dessen gegenüberliegenden Endbereichen jeweils ein Flankenabschnitt (14, 15) winklig absteht, und
- **dass** in der an die erste Stufe anschliessenden zweiten Stufe die beiden Mittelabschnitte (10, 11) mittels der beiden komplementären Walzenanordnungen (43, 44) gestaucht werden.

8. Verfahren nach Anspruch 7,
**dadurch gekennzeichnet,**
**dass** die beiden Mittelabschnitte (10, 11) im Querschnitt des Blechbandes (1) gesehen zumindest annähernd parallel verlaufen, so dass die beiden Mittelabschnitte einen Winkel von Kleiner 10° einschliessen.

9. Verfahren nach Anspruch 7 oder 8,
**dadurch gekennzeichnet,**
**dass** in der ersten Stufe ein gemeinsamer Flankenabschnitt (14) gebildet wird, der von beiden Mittelabschnitten (10, 11) winklig absteht.

## Claims

1. Method for producing a profile from a sheet metal strip (1), in which
- in a first step the sheet metal strip (1) is folded at least twice, so that, viewed in the cross section of the sheet metal strip (1), a middle section (10) and two side sections (13, 14) are formed, which side sections (13, 14) project at an angle from two opposed end regions (23, 24) of the middle section (10),
**characterised in that**
- in a second step following the first step the middle section (10) is upset by means of two complementary roll arrangements (43, 44) engaging on the two opposed end regions (23, 24) of the middle section (10), the sheet metal strip (1) thereby being thickened locally.

2. Method according to Claim 1,
**characterised in that**
the first roll arrangement (43) has a first axis of rotation (53) and the second roll arrangement (44) has a second axis of rotation (54), and **in that**
during the upsetting the middle section (10), viewed in the cross section of the sheet metal strip (1), is disposed at least approximately perpendicularly to the axis of rotation (53) of the first roll arrangement (43) and/or to the axis of rotation (54) of the second roll arrangement (44), so that the angle between the middle section and the axes of rotation is 90° ± 10°.

3. Method according to either of the preceding claims,
**characterised in that**
the first side section (13), viewed in the cross section of the sheet metal strip (1), projects at least approximately at a right angle from the middle section (10), and **in that**
the second side section (14), viewed in the cross section of the sheet metal strip (1), projects at least approximately at a right angle from the middle section (10), so that the respective side section and the middle section include an angle of 90° ± 10°.

4. Method according to any one of the preceding claims,
**characterised in that**
the two side sections (13, 14) project from the middle section (10) on opposite flat sides (17, 18) of the middle section (10).

5. Method according to any one of the preceding claims,
**characterised in that**
in the second step the sheet metal strip (1) is thickened locally in at least one of the end regions (23, 24) of the middle section (10).

6. Method according to any one of the preceding claims,
**characterised in that**
in the second step at least one of the two side sections (13, 14) is thinned by the roll arrangements (43, 44).

7. Method according to any one of the preceding claims,
**characterised in that**
- in the first step the sheet metal strip (1) is folded at least four times, so that, viewed in the cross section of the sheet metal strip (1), a further middle section (11) is formed, from each of the opposed end regions of which further middle section (11) a respective side section (14, 15) projects at an angle, and **in that**
- in the second step following the first step the two middle sections (10, 11) are upset by means of the two complementary roll arrangements (43, 44).

8. Method according to Claim 7,
**characterised in that**
the two middle sections (10, 11) are disposed approximately parallel to one another, viewed in the cross section of the sheet metal strip (1), so that the two middle sections include an angle of less than 10°.

9. Method according to Claim 7 or 8,
**characterised in that**
in the first step a common side section (14) projecting at an angle from both middle sections (10, 11) is formed.

## Revendications

1. Procédé pour fabriquer un profilé à partir d'une bande de tôle (1), comportant l'étape consistant à :
- plier la bande de tôle (1) au moins deux fois lors d'une première étape de telle sorte que, lorsque vue en coupe transversale de la bande de tôle (1), une partie centrale (10) est formée ainsi que de deux parties de flanc (13, 14) qui font angulairement saillie à partir de deux zones d'extrémité opposées (23, 24) de la partie centrale (10),
**caractérisé en ce que**
- lors d'une seconde étape qui suit la première étape, la partie centrale (10) est refoulée au moyen de deux agencements de rouleaux complémentaires (43, 44) qui s'appliquent contre les deux zones d'extrémité opposées (23 ou 24) de la partie centrale (10), et la bande de tôle (1) est ainsi épaissie localement.

2. Procédé selon la revendication 1,
**caractérisé en ce que**
le premier agencement de rouleaux (43) a un premier axe de rotation (53) et le second agencement de rouleaux (44) a un second axe de rotation (54), et
lors du refoulement, la partie centrale (10), lorsque vue en coupe transversale de la bande de tôle (1), est au moins sensiblement perpendiculaire à l'axe de rotation (53) du premier agencement de rouleaux (43) et/ou à l'axe de rotation (54) du second agencement de rouleaux (44), de telle sorte que l'angle entre la partie centrale et les axes de rotation est de 90° ± 10°.

3. Procédé selon l'une des revendications précédentes,
**caractérisé en ce que**
la première partie de flanc (13), lorsque vue en coupe transversale de la bande de tôle (1), fait saillie de manière au moins sensiblement orthogonale à la partie centrale (10), et
la seconde partie de flanc (14), lorsque vue en coupe transversale de la bande de tôle (1), fait saillie de manière au moins sensiblement orthogonale à la partie centrale (10), de telle sorte que la partie de flanc respective et la partie centrale forment un angle de 90° **±** 10°.

4. Procédé selon l'une des revendications précédentes,
**caractérisé en ce que**
les deux parties de flanc (13, 14) font saillie à partir de la partie centrale (10) sur des côtés plats opposés (17, 18) de la partie centrale (10).

5. Procédé selon l'une des revendications précédentes,
**caractérisé en ce que**
la bande de tôle (1) est épaissie localement au cours de la seconde étape sur au moins l'une des zones d'extrémité (23, 24) de la partie centrale (10).

6. Procédé selon l'une des revendications précédentes,
**caractérisé en ce que**
lors de la seconde étape, au moins l'une des deux parties de flanc (13, 14) est amincie par les agencements de rouleaux (43, 44).

7. Procédé selon l'une des revendications précédentes,
**caractérisé en ce que**
- la bande de tôle (1) est pliée au moins quatre fois lors de la première étape, de telle sorte que, lorsque vue en coupe transversale de la bande de tôle (1), une partie centrale supplémentaire (11) est formée, chaque partie de flanc (14, 15) faisant angulairement saillie à partir de ses zones d'extrémité opposées, et
- lors de la seconde étape qui suit la première étape, les deux parties centrales (10, 11) sont refoulées au moyen des deux agencements de rouleaux complémentaires (43, 44).

8. Procédé selon la revendication 7,
**caractérisé en ce que**
les deux parties centrales (10, 11), lorsque vues en coupe transversale de la bande de tôle (1), s'étendent de manière au moins sensiblement parallèle de telle sorte que les deux parties centrales forment un angle inférieur à 10°.

9. Procédé selon la revendication 7 ou 8,
**caractérisé en ce que**
lors de la première étape, une partie de flanc commune (14) est formée, laquelle partie de flanc fait angulairement saillie à partir des deux parties centrales (10, 11).
